# EUROPÄISCHE PATENTSCHRIFT

(11) **EP 3 575 531 B1**
(45) Veröffentlichungstag und Bekanntmachung des Hinweises auf die Patenterteilung: **12.10.2022**
(21) Anmeldenummer: 19173941.6
(22) Anmeldetag: 10.05.2019
(51) Int. Cl.: E05F 1/00, E05F 3/22

(54) **ANLAGE ZUR FESTSTELLUNG EINES TÜR- ODER FENSTERFLÜGELS**
SYSTEM FOR BLOCKING THE LEAF OF A DOOR OR A WINDOW
SYSTÈME DE FIXATION D'UN BATTANT DE PORTE OU DE FENÊTRE

(30) Priorität: 28.05.2018 DE 102018208426
(43) Veröffentlichungstag der Anmeldung: 04.12.2019
(73) Patentinhaber: GEZE GmbH, 71229 Leonberg (DE)
(72) Erfinder: HUCKER, Matthias, 76359 Marxzell (DE)

(56) Entgegenhaltungen:
- EP-A1- 3 064 692
- EP-A2- 2 400 104

## Beschreibung

Die Erfindung betrifft eine Anlage zur Feststellung eines Flügels einer Tür, eines Fensters oder dergleichen mit einer Sperrvorrichtung zum Sperren, das heißt Verhindern der Feststellung eines über eine Feststellvorrichtung feststellbaren Flügels einer Tür, eines Fensters oder dergleichen, mit einer insbesondere elektromotorisch und/oder elektromagnetisch betätigbaren, über eine Steuerungseinrichtung ansteuerbaren Sperre.

Eine Feststellanlage ist eine Einrichtung zum Offenhalten von Brandabschlüssen wie insbesondere Brandschutztüren, Rauchschutztüren und/oder dergleichen. Sie sorgt dafür, dass Feuerschutzabschlüsse bzw. Rauchabschlüsse offengehalten werden, bei einem Brand bzw. im Fall von Rauchentwicklung jedoch sicher schließen.

Es sind unter anderem Feststellanlagen bekannt, die eine geöffnete Brandschutztür entgegen der Federkraft eines mechanischen Speichers eines Antriebs ständig offenhalten. Im Brandfall löst die Feststellanlage aus, wodurch die Tür durch die Federkraft des mechanischen Speichers schließt. Dabei umfasst die Feststellanlage in der Regel eine elektrische Energieversorgung, eine Feststellvorrichtung, eine Auslösevorrichtung und eine Branddetektion.

Auch Antriebe wie insbesondere Türschließer oder bewegliche Türflügel mit einem mechanischen Energiespeicher sind allgemein bekannt. Beim manuellen Öffnen des Türflügels wird der mechanische Energiespeicher mit potentieller Energie aufgeladen, welche den losgelassenen Flügel wieder schließt. Der mechanische Energiespeicher kann beispielsweise eine Federeinheit umfassen, die durch das manuelle Öffnen des Türflügels gespannt wird und sich mit dem Schließen des Türflügels wieder entspannt.

Zur Feststellung eines Flügels einer Tür, eines Fensters oder dergleichen wurde auch bereits eine Ruhestrom-Feststellvorrichtung vorgeschlagen, die auf einer einen Permanentmagneten und eine oder mehrere Spulen umfassenden Anordnung basiert. Dabei ist der Flügel bei nicht bestromter Spule durch den Permanentmagneten feststellbar, während die Feststellung mit einer zur Kompensation des Magnetfeldes des Permanentmagneten erfolgenden Bestromung der Spule auslösbar ist. Es kann beispielsweise ein an der Wand oder dem Türflügel vorgesehener Türhaftmagnet mit integrierten Spulen mit einer auf dem Türflügel angebrachten Ankerplatte zusammenwirken. Denkbar ist beispielsweise auch eine in einer Gleitschiene integrierte elektromechanische Feststellvorrichtung, bei der mittels eines Permanentmagneten ein in der Gleitschiene geführter Gleitstein direkt oder über eine mechanische Übersetzung feststellbar ist. Dabei muss die betreffende Anordnung nicht fest mit dem Türflügel verbunden sein (Freeswing).

Wird bei einer Tür mit zugeordnetem Antrieb bzw. Türschließer der Türflügel geöffnet, so wird potentielle Energie in die Federeinheit des Antriebs bzw. Türschließers geladen. Erreicht beispielsweise bei einer Feststellvorrichtung mit Ankerplatte die Ankerplatte den Permanentmagneten, so hält dieser die Ankerplatte gegen die Schließkraft des Antriebs bzw. Türschließers fest. Zum Auslösen dieser Feststellung können eine oder mehrere Spulen bestromt werden, um das Magnetfeld des Permanentmagneten zu kompensieren. Durch die im Türschließer gespeicherte potentielle Energie entfernt sich mit dem Türflügel auch die Ankerplatte wieder vom Permanentmagneten, woraufhin der Türschließer den Türflügel schließt. Sobald die Ankerplatte hinreichend weit vom Permanentmagneten entfernt ist, wird der Strom durch die wenigstens eine Spule wieder abgeschaltet.

Eine solche Ruhestrom-Feststellvorrichtung besitzt gegenüber nach dem Arbeitsstromprinzip arbeitenden herkömmlichen Feststellvorrichtungen den wesentlichen Vorteil, dass nur für die relativ kurze Zeit des Auslösens der Feststellvorrichtung elektrische Energie benötigt wird.

Damit eine nach dem Ruhestromprinzip arbeitende Feststellvorrichtung sicher auslöst, wurde auch bereits vorgeschlagen, solche Feststellvorrichtungen bezüglich der Energieversorgung, der elektrischen Ansteuerung der Spulen und der Spulen selbst ein- oder mehrfach redundant auszulegen.

Bei einer solchen redundant ausgelegten Feststellvorrichtung kann die Redundanz überwacht werden. Bei Ausfall eines Redundanzzweiges ist die Feststellvorrichtung über einen anderen Redundanzzweig auslösbar, woraufhin der Türflügel schließen kann.

Gegenüber den herkömmlichen Feststellvorrichtungen nach dem Arbeitsstromprinzip sowie gegenüber auf einem bistabilen Prinzip basierenden Feststellvorrichtungen weist eine Ruhestrom-Feststellvorrichtung nun aber insbesondere den Nachteil auf, dass sie im Alarmfall nicht mehr auslösen kann, wenn der Türflügel nach einem Ausfall des letzten Redundanzzweiges geöffnet wird und die Ankerplatte den Permanentmagneten erreicht. So besteht dann auch keine Möglichkeit mehr, die Auslösung der Feststellung über einen Redundanzzweig auszulösen.

Es sind auch bereits mechanische Sperren bekannt, durch die das Annähern der Ankerplatte an den Permanentmagneten verhindert werden kann, um eine Feststellung des Flügels zu verhindern. Solche Sperren sind üblicherweise elektromotorisch oder elektromagnetisch betätigbar. Um Energie zu sparen, kann auch die Ansteuerung einer solchen Sperre nach dem Ruhestromprinzip oder nach einem bistabilen Prinzip ausgeführt sein.

Tritt nun aber ein Fehler in der Ansteuerung einer solchen Sperre auf, so kann die Sperre nicht mehr aktiviert werden. Wird jetzt der Türflügel nach einem Ausfall des letzten Redundanzzweiges der Auslösevorrichtung geöffnet, wird sich die Ankerplatte dem Permanentmagneten nähern, wodurch der Türflügel offengehalten wird. Die Tür bleibt demzufolge in einem Brandfall offen. EP3064692A1 offenbart ein Beispiel einer Anlage zur Feststellung eines Türflügels.

Der Erfindung liegt die Aufgabe zugrunde, eine Feststellanlage der eingangs genannten Art anzugeben, bei der die zuvor erwähnten Probleme beseitigt sind. Dabei soll insbesondere gewährleistet sein, dass die Sperre auch bei möglicherweise auftretenden Fehlern in deren Ansteuerung und insbesondere bei einer einfach- oder mehrfach redundant ausgeführten Ruhestrom-Feststellvorrichtung auch noch vor einem Ausfall des letzten Redundanzzweiges der Feststellvorrichtung noch sicher aktivierbar ist.

Erfindungsgemäß wird diese Aufgabe durch eine Feststellanlage mit den Merkmalen des Anspruchs 1 gelöst. Bevorzugte Ausführungsformen der erfindungsgemäßen Feststellanlage ergeben sich aus den Unteransprüchen, der vorliegenden Beschreibung sowie der Zeichnung.

Die erfindungsgemäße Anlage mit Vorrichtung zum Sperren der Feststellung eines über eine Feststellvorrichtung feststellbaren Flügels einer Tür, eines Fensters oder dergleichen umfasst eine insbesondere elektromotorisch und/oder elektromagnetisch betätigbare, über eine Steuerungseinrichtung ansteuerbare Sperre. Dabei ist die Steuerungseinrichtung ein- oder mehrfach redundant ausgeführt, wobei die Sperre über eine entsprechende Anzahl von Redundanzzweigen ansteuerbar und die Funktionsfähigkeit der verschiedenen Redundanzzweige über die Steuerungseinrichtung jeweils überwachbar ist.

Es ist somit auch bei einem vollständigen Ausfall bzw. einem Ausfall auch des letzten Redundanzzweiges der Ansteuerung der Feststellvorrichtung ausgeschlossen, dass der Flügel im Brandfall offengehalten wird, da die Sperre auch vor dem Ausfall des letzten Redundanzzweiges der Feststellvorrichtung noch sicher aktivierbar ist.

Bevorzugt ist die Funktionsfähigkeit eines jeweiligen Redundanzzweiges durch die Steuerungseinrichtung kontinuierlich oder in vorgebbaren zeitlichen Abständen überwachbar.

Gemäß einer zweckmäßigen praktischen Ausführungsform der erfindungsgemäßen Anlage umfasst die Steuerungseinrichtung der Sperrvorrichtung zumindest zwei redundant ausgeführte, jeweils einem Redundanzzweig zugeordnete Steuerkanäle.

Dabei ist über die verschiedenen Steuerkanäle der Steuerungseinrichtung vorteilhafterweise jeweils eine dem betreffenden Redundanzzweig zugeordnete eigene insbesondere elektromotorische und/oder elektromagnetische Betätigungseinrichtung zur Betätigung der Sperre ansteuerbar. Indem nicht nur redundante Steuerkanäle, sondern auch redundante Betätigungseinrichtungen zur Betätigung der Sperre vorgesehen sind, wird eine entsprechend höhere Sicherheit bei der Ansteuerung der Sperre erreicht.

Zur weiteren Erhöhung der Sicherheit der Ansteuerung der Sperre ist insbesondere auch von Vorteil, wenn den verschiedenen Redundanzzweigen zu deren Versorgung mit insbesondere elektrischer Energie jeweils eine eigene Energiequelle zugeordnet ist, wobei über die einem jeweiligen Redundanzzweig zugeordnete Energiequelle bevorzugt jeweils auch zumindest ein weiterer Redundanzzweig mit Energie versorgbar ist.

Bevorzugt ist über den Steuerkanal eines jeweiligen Redundanzzweiges sowohl die dem betreffenden Redundanzzweig zugeordnete Energiequelle als auch die einem jeweiligen weiteren Redundanzzweig zugeordnete Energiequelle überwachbar.

Fällt beispielsweise eine einem Redundanzzweig zugeordnete Energiequelle aus, so kann dieser Redundanzzweig auch über die Energiequelle wenigstens eines weiteren Redundanzzweiges mit Energie versorgt werden.

Vorteilhafterweise sind die verschiedenen Energiequellen über den Steuerkanal eines jeweiligen Redundanzzweiges kontinuierlich oder in vorgebbaren zeitlichen Abständen überwachbar.

Gemäß einer weiteren bevorzugten praktischen Ausführungsform der erfindungsgemäßen Anlage ist, insbesondere bei ausgelöster Feststellung des Flügels, zur Überwachung der Funktionsfähigkeit eines jeweiligen Redundanzzweiges die diesem zugeordnete Betätigungseinheit durch den dem Redundanzzweig zugeordneten Steuerkanal der Steuerungseinrichtung der Sperrvorrichtung ansteuerbar und durch diesen Steuerkanal anhand einer Rückmeldung feststellbar, ob die Sperre aktiviert wurde oder nicht.

Ein jeweiliger Steuerkanal kann somit bei ausgelöster Feststellung testen, ob er über die zugeordnete Betätigungseinheit die Sperre aktivieren kann. Über die Rückmeldung kann er die Aktivierbarkeit der Sperre überwachen.

Von Vorteil ist insbesondere auch, wenn, insbesondere bei aktivierter Feststellung des Flügels, zur Überwachung der Funktionsfähigkeit eines jeweiligen Redundanzzweiges die diesem zugeordnete Betätigungseinheit durch den dem Redundanzzweig zugeordneten Steuerkanal der Steuerungseinrichtung der Sperrvorrichtung ansteuerbar und durch diesen Steuerkanal der durch die Betätigungseinrichtung fließende Strom überwachbar ist.

Bei aktivierter Feststellung, bei der beispielsweise eine Ankerplatte an einem Permanentmagneten anliegt, ist somit eine unvollständige Testung eines jeweiligen Redundanzzweiges möglich, indem die zugeordnete Betätigungseinheit beispielsweise nur mit so viel Energie versorgt wird, dass die Sperre nicht weiter bewegt oder gedreht bzw. gegen einen Anschlag gedrückt wird. Der dabei durch die Betätigungseinrichtung fließende Strom wird dann überwacht.

Zweckmäßigerweise ist die Steuerungseinrichtung der Sperrvorrichtung so ausgeführt, dass über deren Steuerkanäle eine gegenseitige Überwachung der verschiedenen Redundanzzweige erfolgt.

Vorteilhafterweise kann die Steuerungseinrichtung der Sperrvorrichtung zudem so ausgeführt sein, dass bei einem erkannten Fehler eines jeweiligen Redundanzzweiges die Sperre nach gelöster Feststellung des Flügels über wenigstens einen weiteren Redundanzzweig aktivierbar ist.

Gemäß einer vorteilhaften praktischen Ausführungsform der erfindungsgemäßen Anlage ist als Sperre eine elektromotorisch betätigbare bistabile Sperre vorgesehen, wobei eine Betätigungseinheit zur Betätigung der Sperre bevorzugt einen Elektromotor umfasst.

Gemäß einer vorteilhaften alternativen Ausführungsform der erfindungsgemäßen Anlage kann als Sperre auch eine elektromagnetisch betätigbare Sperre vorgesehen sein.

Dabei umfasst die Sperre vorteilhafter Weise eine bistabile elektromagnetisch betätigbare Sperre. In diesem Fall umfasst eine Betätigungseinheit zur Betätigung der Sperre bevorzugt zwei bistabile Elektromagnete oder einen bistabilen Elektromagneten mit zwei Spuleneinheiten.

Der Anker eines jeweiligen bistabilen Elektromagneten ist zur Betätigung der Sperre bevorzugt über eine mechanische Übersetzung mit der Sperre koppelbar oder gekoppelt. Dadurch kann insbesondere ein fehlerhaftes Zurücksetzen der Sperre bei anschlagendem Flügel verhindert werden.

Gemäß einer vorteilhaften alternativen Ausführungsform der erfindungsgemäßen Anlage kann als Sperre auch eine nach dem Ruhestromprinzip elektromagnetisch betätigbare Sperre vorgesehen sein.

In diesem Fall umfasst eine Betätigungseinheit zur Betätigung der Sperre bevorzugt einen Permanentmagneten und wenigstens eine diesem zugeordnete elektrische Spule, wobei die Sperre bei nicht bestromter elektrischer Spule durch das Magnetfeld des Permanentmagneten in ihrem deaktivierten Zustand gehalten und bei einer Bestromung der elektrischen Spule und einer dadurch bewirkten Kompensation des Magnetfeldes des Permanentmagneten insbesondere durch die Schwerkraft, eine Federkraft und/oder dergleichen aktivierbar ist. In diesem Fall ist lediglich eine unvollständige Testung der Ansteuerung der Sperre möglich, da die aktivierte Sperre nur manuell deaktiviert werden kann.

Die erfindungsgemäße Anlage zur Feststellung eines Flügels einer Tür, eines Fensters oder dergleichen umfasst einen Antrieb mit wenigstens einem mechanischen Energiespeicher, der durch eine Öffnungsbewegung des Flügels aufgeladen und mit einer Schließbewegung des Flügels entladen wird. Dabei kann es sich bei dem Antrieb insbesondere um einen Türschließer handeln. Zudem umfasst die erfindungsgemäße Feststellanlage eine nach dem Ruhestromprinzip arbeitende Feststellvorrichtung mit einer Permanentmagneteinheit zur Feststellung des Flügels und wenigstens einer elektrischen Spule, die über eine Steuerungseinrichtung so ansteuerbar ist, dass eine Kompensation des Magnetfeldes und damit eine Auslösung der Feststellvorrichtung und Freigabe des Flügels erfolgt. Bevorzugt ist dabei die Feststellvorrichtung insbesondere bezüglich der Energieversorgung, der elektrischen Ansteuerung der wenigstens einen Spule und/oder der Spule selbst durch eine entsprechende Anzahl von Redundanzzweigen ein- oder mehrfach redundant ausgeführt.

Indem erfindungsgemäß auch die Sperre über eine entsprechende Anzahl von Redundanzzweigen ein- oder mehrfach redundant ansteuerbar und die Funktionsfähigkeit der verschiedenen der Sperre zugeordneten Redundanzzweige über die zugeordnete Steuerungseinrichtung überwachbar ist, ist auch bei einem vollständigen Ausfall bzw. einem Ausfall auch des letzten Redundanzzweiges einer Ruhestrom-Feststellvorrichtung ausgeschlossen, dass der Flügel im Brandfall offengehalten wird, da die Sperre auch vor dem Ausfall des letzten Redundanzzweiges der Feststellvorrichtung noch sicher aktivierbar ist.

Bevorzugt sind die Redundanzzweige zur Ansteuerung der Sperre und die Redundanzzweige zur Ansteuerung der Feststellvorrichtung zumindest teilweise getrennt voneinander ausgeführt sind, wobei die getrennt voneinander ausgeführten Redundanzzweige vorteilhafterweise über eine Kommunikationsverbindung miteinander verbindbar oder verbunden sind.

In bestimmten Fällen ist auch von Vorteil, wenn die Redundanzzweige zur Ansteuerung der Sperre und die Redundanzzweige zur Ansteuerung der Feststellvorrichtung zumindest teilweise gemeinsame Bauelemente wie insbesondere gemeinsame Energiequellen, eine gemeinsame Steuerungseinrichtung bzw. gemeinsame Mikrocontroller und/oder dergleichen umfassen und/oder zur Ansteuerung der Sperre und zur Ansteuerung der Feststellvorrichtung gemeinsame Redundanzzweige vorgesehen sind.

Bevorzugt sind die Sperrvorrichtung und die Feststellvorrichtung über die Redundanzzweige so ansteuerbar, dass bei aktivierter Feststellung des Flügels bei einem erkannten Fehler eines jeweiligen Redundanzzweiges der Sperrvorrichtung zunächst die Feststellvorrichtung auslösbar und nach gelöster Feststellung des Flügels über wenigstens einen weiteren Redundanzzweig der Sperrvorrichtung die Sperre aktivierbar ist.

Die Erfindung wird im Folgenden anhand von Ausführungsbeispielen unter Bezugnahme auf die Zeichnung näher erläutert; in dieser zeigen:
- Fig. 1: eine schematische Darstellung einer beispielhaften Ausführungsform einer Sperrvorrichtung einer erfindungsgemäßen Feststellanlage und
- Fig. 2: eine schematische Darstellung einer beispielhaften Ausführungsform einer erfindungsgemäßen Feststellanlage.

Fig. 1 zeigt in schematischer Darstellung eine beispielhafte Ausführungsform einer Vorrichtung 10 zum Sperren der Feststellung eines über eine Feststellvorrichtung feststellbaren Flügels einer Tür, eines Fensters oder dergleichen.

Die Sperrvorrichtung 10 umfasst eine insbesondere elektromotorisch und/oder elektromagnetisch betätigbare, über eine Steuerungseinrichtung 12 ansteuerbare Sperre 14. Dabei ist die Steuerungseinrichtung 12 ein- oder mehrfach redundant ausgeführt und die Sperre 14 über eine entsprechende Anzahl von Redundanzzweigen 16, 18 ansteuerbar, deren Funktionsfähigkeit jeweils über die Steuerungseinrichtung 12 überwachbar ist.

Die Funktionsfähigkeit eines jeweiligen Redundanzzweiges 16, 18 kann durch die Steuerungseinrichtung 12 insbesondere kontinuierlich oder in vorgebbaren zeitlichen Abständen überwachbar sein.

Die Steuerungseinrichtung 12 umfasst zumindest zwei redundant ausgeführte, jeweils einem Redundanzzweig 16, 18 zugeordnete Steuerkanäle 20, 22, über die jeweils eine dem betreffenden Redundanzzweig 16, 18 zugeordnete eigene insbesondere elektromotorische und/oder elektromagnetische Betätigungseinrichtung 24, 26 zur Betätigung der Sperre 14 ansteuerbar ist.

Den verschiedenen Redundanzzweigen 16, 18 ist zu deren Versorgung mit insbesondere elektrischer Energie jeweils eine eigene Energiequelle 28, 30 zugeordnet. Wie aus der Fig. 1 ersichtlich, kann dabei über die einem jeweiligen Redundanzzweig zugeordnete Energiequelle 28, 30 bevorzugt jeweils auch zumindest ein weiterer Redundanzzweig 16, 18 mit Energie versorgbar sein.

Über den Steuerkanal 20, 22 eines jeweiligen Redundanzzweiges 16, 18 kann sowohl die dem betreffenden Redundanzzweig 16, 18 zugeordnete Energiequelle 28, 30 als auch die einem jeweiligen weiteren Redundanzzweig 16, 18 zugeordnete Energiequelle 28, 30 überwachbar sein. Dabei können die verschiedenen Energiequellen 28, 30 über den Steuerkanal 20, 22 eines jeweiligen Redundanzzweiges 16, 18 insbesondere kontinuierlich oder in vorgebbaren zeitlichen Abständen überwachbar sein.

Insbesondere bei ausgelöster Feststellung des Flügels kann zur Überwachung der Funktionsfähigkeit eines jeweiligen Redundanzzweiges 16, 18 die diesem zugeordnete Betätigungseinheit 24, 26 durch den dem betreffenden Redundanzzweig 16, 18 zugeordneten Steuerkanal 20, 22 der Steuerungseinrichtung 12 ansteuerbar sein, wobei durch diesen Steuerkanal 20, 22 dann anhand einer Rückmeldung 32, 34 feststellbar ist, ob die Sperre 14 aktiviert wurde oder nicht.

Insbesondere bei aktivierter Feststellung des Flügels kann zur Überwachung der Funktionsfähigkeit eines jeweiligen Redundanzzweiges 16, 18 die diesem zugeordnete Betätigungseinheit 24, 26 durch den dem Redundanzzweig 16, 18 zugeordneten Steuerkanal 20, 22 der Steuerungseinrichtung 12 ansteuerbar und durch diesen Steuerkanal 20, 22 der durch die Betätigungseinrichtung 24, 26 fließende Strom überwachbar sein.

Wie in Fig. 1 durch die bidirektionale Verbindung 36 zwischen den beiden Steuerkanälen 20, 22 angedeutet, kann die Steuerungseinrichtung 12 insbesondere auch so ausgeführt sein, dass über deren Steuerkanäle 20, 22 eine gegenseitige Überwachung der verschiedenen Redundanzzweige 16, 18 erfolgt.

Darüber hinaus kann die Steuerungseinrichtung 12 insbesondere auch so ausgeführt sein, dass bei einem erkannten Fehler eines jeweiligen Redundanzzweiges 16, 18 die Sperre 14 nach gelöster Feststellung des Flügels über wenigstens einen weiteren Redundanzzweig 16, 18 aktivierbar ist.

Als Sperre 14 kann beispielsweise eine elektromotorisch betätigbare bistabile Sperre vorgesehen sein. In diesem Fall umfasst eine zugehörige Betätigungseinheit 24, 26 einen Elektromotor.

Zur Steuerung der Sperre stehen im vorliegenden Fall beispielsweise zwei vollständig redundant aufgebaute Kanäle bzw. Redundanzzweige 16, 18 zur Verfügung. Jeder Redundanzzweig 16, 18 wird aus zwei verschiedenen Energiequellen 28, 30 versorgt und kann unabhängig vom jeweils anderen Redundanzzweig 16, 18 die Sperre 14 und seine eigene Betätigungseinheit 24, 26 bzw. Elektromotor aktivieren. Jeder Kanal bzw. Redundanzzweig 16, 18 überwacht kontinuierlich oder testet regelmäßig oder in vorgebbaren zeitlichen Abständen beide Energiequellen 28, 30. Jeder Steuerkanal 20, 22 bzw. jeder Resonanzzweig 16, 18 testet bei ausgelöster Feststellung, ob er mit seiner Betätigungseinheit 24, 26 bzw. Elektromotor die Sperre 14 aktivieren kann und überwacht dies mittels der zugeordneten Rückmeldung 32, 34.

Bei aktiver Feststellung, bei der beispielsweise eine Ankerplatte am Permanentmagneten der Feststellvorrichtung anliegt, ist eine unvollständige Testung möglich, indem jede Betätigungseinheit 24, 26 bzw. jeder Elektromotor nur mit so viel Energie versorgt wird, dass dieser sich nicht dreht (z.B. mit wenig Energie gegen einen Anschlag gedrückt wird) und der durch die Betätigungseinheit 24, 26 bzw. den Elektromotor fließende Strom überwacht wird.

Wird ein Fehler in einem Redundanzzweig 16, 18 erkannt, löst die Feststellung des Flügels aus (falls die Feststellung beispielsweise durch eine am Permanentmagneten anliegende Ankerplatte aktiviert ist), und die Sperre 14 wird über wenigstens einen anderen Redundanzzweig 16, 18 aktiviert. Eine weitere Feststellung des Türflügels ist jetzt nicht mehr möglich.

Als Sperre 14 kann beispielsweise auch eine elektromagnetisch betätigbare Sperre vorgesehen sein. Dabei kann die Sperre 14 beispielsweise als eine bistabile elektromagnetisch betätigbare Sperre oder als eine nach dem Ruhestromprinzip elektromagnetisch betätigbare Sperre ausgeführt sein. Im Fall einer bistabilen elektromagnetisch betätigbaren Sperre 14 kann eine zugehörige Betätigungseinheit 24, 26 beispielsweise zwei bistabile Elektromagnete oder einen bistabilen Elektromagneten mit zwei Spuleneinheiten umfassen. Der Anker eines jeweiligen bistabilen Elektromagneten kann zur Betätigung der Sperre 14 über eine mechanische Übersetzung mit der Sperre 14 koppelbar oder gekoppelt sein, wodurch ein fehlerhaftes Zurücksetzen der Sperre 14 bei anschlagendem Flügel ausgeschlossen ist.

Im Fall einer nach dem Ruhestromprinzip elektromagnetisch betätigbaren Sperre 14 kann eine zugehörige Betätigungseinheit 24, 26 einen Permanentmagneten und wenigstens eine diesem zugeordnete elektrische Spule umfassen, wobei die Sperre 14 bei nicht bestromter elektrischer Spule durch das Magnetfeld des Permanentmagneten in ihrem deaktivierten Zustand gehalten und bei einer Bestromung der elektrischen Spule und einer dadurch bewirkten Kompensation des Magnetfeldes des Permanentmagneten insbesondere durch die Schwerkraft, eine Federkraft und/oder dergleichen aktivierbar ist.

Bei einer solchen Ausführung können die Redundanzzweige 16, 18 allerdings nur unvollständig getestet werden, da die aktivierte Sperre 14 lediglich manuell deaktiviert werden kann.

Die insbesondere jeweils als elektrische Energiequellen vorgesehen Energiequellen 28, 30 können jeweils ein Stromnetz, wenigstens einen Akkumulator, wenigstens eine Batterie und/oder dergleichen umfassen.

Fig. 2 zeigt in schematischer Darstellung eine beispielhafte Ausführungsform einer erfindungsgemäßen Anlage 38 zur Feststellung eines Flügels einer Tür, eines Fensters oder dergleichen. Die Anlage 38 umfasst einen beispielsweise als Türschließer ausgeführten Antrieb 40 mit wenigstens einem mechanischen Energiespeicher, der durch eine Öffnungsbewegung des Flügels aufgeladen und mit einer Schließbewegung des Flügels entladen wird, eine nach dem Ruhestromprinzip arbeitende Feststellvorrichtung 42 mit einer Permanentmagneteinheit 44 zur Feststellung des mit einer Ankerplatte 50 versehenen Flügels und wenigstens einer elektrischen Spule 46, die über eine Steuerungseinrichtung so ansteuerbar ist, dass eine Kompensation des Magnetfeldes und damit eine Auslösung der Feststellvorrichtung 42 und Freigabe des Flügels erfolgt, sowie eine Sperrvorrichtung 10, die beispielsweise so ausgeführt sein kann, wie dies anhand der Fig. 1 beschrieben wurde.

Die Feststellvorrichtung 42 kann insbesondere bezüglich der Energieversorgung, der elektrischen Ansteuerung der wenigstens einen Spule 46 und/oder der Spule 46 selbst ein- oder mehrfach redundant ausgeführt sein und dazu eine entsprechende Anzahl von Redundanzzweigen 48 umfassen.

Die Redundanzzweige 16, 18 zur Ansteuerung der Sperre 14 und die Redundanzzweige 48 zur Ansteuerung der Feststellvorrichtung 42 können zumindest teilweise getrennt voneinander ausgeführt sein, wobei die getrennt voneinander ausgeführten Redundanzzweige 16, 18 bzw. 42 über eine Kommunikationsverbindung miteinander verbindbar oder verbunden sein können.

Die Redundanzzweige 16, 18 zur Ansteuerung der Sperre 14 und die Redundanzzweige 42 zur Ansteuerung der Feststellvorrichtung 42 können jedoch auch zumindest teilweise gemeinsame Bauelemente wie insbesondere gemeinsame Energiequellen, eine gemeinsame Steuerungseinrichtung bzw. gemeinsame Mikrocontroller und/oder dergleichen umfassen. Denkbar sind insbesondere auch solche Ausführungen, bei denen zur Ansteuerung der Sperre 14 und zur Ansteuerung der Feststellvorrichtung 42 gemeinsame Redundanzzweige vorgesehen sind.

Die Sperrvorrichtung 10 und die Feststellvorrichtung 42 können über die Redundanzzweige 16, 18, 42 insbesondere so ansteuerbar sein, dass bei aktivierter Feststellung des Flügels bei einem erkannten Fehler eines jeweiligen Redundanzzweiges 16, 18 der Sperrvorrichtung 10 zunächst die Feststellvorrichtung 42 auslösbar und nach gelöster Feststellung des Flügels über wenigstens einen weiteren Redundanzzweig 16, 18 der Sperrvorrichtung 10 die Sperre 14 aktivierbar ist.

Die redundante Ansteuerung der Sperre 14 kann beispielsweise als eigene unabhängige Baugruppe realisiert sein, die mit der Ansteuerung der Feststellung kommuniziert, oder aber auch Bestandteil der Ansteuerung der Feststellung sein. Im letzteren Fall können beide Ansteuerungen gemeinsame Bauelemente oder auch gemeinsame Redundanzzweige nutzen.

### Bezugszeichenliste

- 10: Sperrvorrichtung
- 12: Steuerungseinrichtung
- 14: Sperre
- 16: Redundanzzweig der Sperrvorrichtung
- 18: Redundanzzweig der Sperrvorrichtung
- 20: Steuerkanal
- 22: Steuerkanal
- 24: Betätigungseinheit
- 26: Betätigungseinheit
- 28: Energiequelle
- 30: Energiequelle
- 32: Rückmeldung
- 34: Rückmeldung
- 36: Bidirektionale Verbindung
- 38: Feststellanlage
- 40: Antrieb
- 42: Feststellvorrichtung
- 44: Permanentmagneteinheit
- 46: elektrische Spule
- 48: Redundanzzweig der Feststellvorrichtung
- 50: Ankerplatte

## Patentansprüche

1. Anlage (38) zur Feststellung eines Flügels einer Tür, eines Fensters oder dergleichen, mit einem Antrieb (40) mit wenigstens einem mechanischen Energiespeicher, der durch eine Öffnungsbewegung des Flügels aufgeladen und mit einer Schließbewegung des Flügels entladen wird, und mit einer nach dem Ruhestromprinzip arbeitenden Feststellvorrichtung (42) mit einer Steuerungseinrichtung, **dadurch gekennzeichnet, dass** die Feststellvorrichtung (42) eine Permanentmagneteinheit (44) zur Feststellung des Flügels und wenigstens eine elektrischen Spule (46), die über die Steuerungseinrichtung so ansteuerbar ist, dass eine Kompensation des Magnetfeldes und damit eine Auslösung der Feststellvorrichtung (42) und Freigabe des Flügels erfolgt aufweist, wobei die Anlage (38) ferner eine Sperrvorrichtung (10) zum Sperren, das heißt Verhindern der Feststellung des über die Feststellvorrichtung (42) feststellbaren Flügels, mit einer Steuerungseinrichtung (12) und einer insbesondere elektromotorisch und/oder elektromagnetisch betätigbaren, über die Steuerungseinrichtung (12) ansteuerbaren Sperre (14) aufweist, wobei die Steuerungseinrichtung (12) ein- oder mehrfach redundant ausgeführt, die Sperre (14) über eine entsprechende Anzahl von Redundanzzweigen (16,18) der Sperrvorrichtung (10) ansteuerbar und die Funktionsfähigkeit der verschiedenen Redundanzzweige (16,18) über die Steuerungseinrichtung (12) jeweils überwachbar ist.

2. Anlage nach Anspruch 1,
**dadurch gekennzeichnet , dass** die Funktionsfähigkeit eines jeweiligen Redundanzzweiges (16,18) durch die Steuerungseinrichtung (12) kontinuierlich überwachbar ist.

3. Anlage nach Anspruch 1 oder 2,
**dadurch gekennzeichnet , dass** die Funktionsfähigkeit eines jeweiligen Redundanzzweiges (16,18) durch die Steuerungseinrichtung (12) in vorgebbaren zeitlichen Abständen überwachbar ist.

4. Anlage nach zumindest einem der vorstehenden Ansprüche,
**dadurch gekennzeichnet , dass** die Steuerungseinrichtung (12) zumindest zwei redundant ausgeführte, jeweils einem Redundanzzweig (16,18) zugeordnete Steuerkanäle (20,22) umfasst.

5. Anlage nach Anspruch 4,
**dadurch gekennzeichnet , dass** über die verschiedenen Steuerkanäle (20,22) der Steuerungseinrichtung (12) jeweils eine dem betreffenden Redundanzzweig (16,18) zugeordnete eigene insbesondere elektromotorische und/oder elektromagnetische Betätigungseinrichtung (24,26) zur Betätigung der Sperre (14) ansteuerbar ist.

6. Anlage nach zumindest einem der vorstehenden Ansprüche,
**dadurch gekennzeichnet , dass** den verschiedenen Redundanzzweigen (16,18) zu deren Versorgung mit insbesondere elektrischer Energie jeweils eine eigene Energiequelle (28,30) zugeordnet ist, wobei über die einem jeweiligen Redundanzzweig zugeordnete Energiequelle (28,30) bevorzugt jeweils auch zumindest ein weiterer Redundanzzweig (16,18) mit Energie versorgbar ist.

7. Anlage nach Anspruch 4 und 6,
**dadurch gekennzeichnet , dass** über den Steuerkanal (20,22) eines jeweiligen Redundanzzweiges (16,18) sowohl die dem betreffenden Redundanzzweig zugeordnete Energiequelle (28,30) als auch die einem jeweiligen weiteren Redundanzzweig (16,18) zugeordnete Energiequelle (28,30) überwachbar ist.

8. Anlage nach Anspruch 7,
**dadurch gekennzeichnet , dass** die verschiedenen Energiequellen (28,30) über den Steuerkanal (20,22) eines jeweiligen Redundanzzweiges (16,18) kontinuierlich überwachbar sind.

9. Anlage nach Anspruch 7,
**dadurch gekennzeichnet , dass** die verschiedenen Energiequellen (28,30) über den Steuerkanal (20,22) eines jeweiligen Redundanzzweiges (16,18) in vorgebbaren zeitlichen Abständen überwachbar sind.

10. Anlage nach zumindest einem der vorstehenden Ansprüche 4 bis 9,
**dadurch gekennzeichnet , dass** insbesondere bei ausgelöster Feststellung des Flügels zur Überwachung der Funktionsfähigkeit eines jeweiligen Redundanzzweiges (16,18) eine diesem zugeordnete Betätigungseinheit (24,26) durch den dem Redundanzzweig (16,18) zugeordneten Steuerkanal (20,22) der Steuerungseinrichtung (12) ansteuerbar und durch diesen Steuerkanal (20,22) anhand einer Rückmeldung (32,34) feststellbar ist, ob die Sperre (14) aktiviert wurde oder nicht.

11. Anlage nach zumindest einem der vorstehenden Ansprüche 4 bis 10,
**dadurch gekennzeichnet , dass** insbesondere bei aktivierter Feststellung des Flügels zur Überwachung der Funktionsfähigkeit eines jeweiligen Redundanzzweiges (16,18) eine diesem zugeordnete Betätigungseinheit (24,26) durch den dem Redundanzzweig (16,18) zugeordneten Steuerkanal (20,22) der Steuerungseinrichtung (12) ansteuerbar und durch diesen Steuerkanal (20,22) der durch die Betätigungseinheit (24,26) fließende Strom überwachbar ist.

12. Anlage nach zumindest einem der vorstehenden Ansprüche 4 bis 11,
**dadurch gekennzeichnet , dass** die Steuerungseinrichtung (12) so ausgeführt ist, dass über deren Steuerkanäle (20,22) eine gegenseitige Überwachung der verschiedenen Redundanzzweige (16,18) erfolgt.

13. Anlage nach zumindest einem der vorstehenden Ansprüche,
**dadurch gekennzeichnet , dass** die Steuerungseinrichtung (12) so ausgeführt ist, dass bei einem erkannten Fehler eines jeweiligen Redundanzzweiges (16,18) die Sperre (14) nach gelöster Feststellung des Flügels über wenigstens einen weiteren Redundanzzweig (16,18) aktivierbar ist.

14. Anlage nach zumindest einem der vorstehenden Ansprüche,
**dadurch gekennzeichnet , dass** als Sperre (14) eine elektromotorisch betätigbare bistabile Sperre vorgesehen ist.

15. Anlage nach Anspruch 14,
**dadurch gekennzeichnet , dass** eine Betätigungseinheit (24,26) zur Betätigung der bistabilen Sperre einen Elektromotor umfasst.

16. Anlage nach einem der Ansprüche1 bis 13,
**dadurch gekennzeichnet , dass** als Sperre (14) eine elektromagnetisch betätigbare Sperre vorgesehen ist.

17. Anlage nach Anspruch 16,
**dadurch gekennzeichnet , dass** als Sperre (14) eine bistabile elektromagnetisch betätigbare Sperre vorgesehen ist.

18. Anlage nach Anspruch 17,
**dadurch gekennzeichnet , dass** eine Betätigungseinheit (24,26) zur Betätigung der Sperre zwei bistabile Elektromagnete oder einen bistabilen Elektromagneten mit zwei Spuleneinheiten umfasst.

19. Anlage nach Anspruch 18,
**dadurch gekennzeichnet , dass** der Anker eines jeweiligen bistabilen Elektromagneten zur Betätigung der Sperre (14) über eine mechanische Übersetzung mit der Sperre koppelbar oder gekoppelt ist.

20. Anlage nach Anspruch 16,
**dadurch gekennzeichnet , dass** als Sperre (14) eine nach dem Ruhestromprinzip elektromagnetisch betätigbare Sperre vorgesehen ist.

21. Anlage nach Anspruch 20,
**dadurch gekennzeichnet , dass** eine Betätigungseinheit (24,26) zur Betätigung der Sperre (14) einen Permanentmagneten und wenigstens eine diesem zugeordnete elektrische Spule umfasst, wobei die Sperre (14) bei nicht bestromter elektrischer Spule durch das Magnetfeld des Permanentmagneten in ihrem deaktivierten Zustand gehalten und bei einer Bestromung der elektrischen Spule und einer dadurch bewirkten Kompensation des Magnetfeldes des Permanentmagneten insbesondere durch die Schwerkraft, eine Federkraft und/oder dergleichen aktivierbar ist.

22. Anlage nach einem der vorstehenden Ansprüche,
**dadurch gekennzeichnet , dass** die Feststellvorrichtung (42) insbesondere bezüglich der Energieversorgung, der elektrischen Ansteuerung der wenigstens einen Spule (46) und/oder der Spule (46) selbst ein- oder mehrfach redundant ausgeführt ist und dazu eine entsprechende Anzahl von Redundanzzweigen (48) umfasst.

23. Anlage nach Anspruch 22,
**dadurch gekennzeichnet , dass** die Redundanzzweige (16,18) zur Ansteuerung der Sperre (14) und die Redundanzzweige (48) zur Ansteuerung der Feststellvorrichtung (42) zumindest teilweise getrennt voneinander ausgeführt sind, wobei die getrennt voneinander ausgeführten Redundanzzweige (16,18 bzw. 42) vorzugsweise über eine Kommunikationsverbindung miteinander verbindbar oder verbunden sind.

24. Anlage nach Anspruch 22 oder 23,
**dadurch gekennzeichnet , dass** die Redundanzzweige (16,18) zur Ansteuerung der Sperre (14) und die Redundanzzweige (42) zur Ansteuerung der Feststellvorrichtung (42) zumindest teilweise gemeinsame Bauelemente wie insbesondere gemeinsame Energiequellen, eine gemeinsame Steuerungseinrichtung bzw. gemeinsame Mikrocontroller und/oder dergleichen umfassen und/oder zur Ansteuerung der Sperre (14) und zur Ansteuerung der Feststellvorrichtung (42) gemeinsame Redundanzzweige vorgesehen sind.

25. Anlage nach zumindest einem der vorstehenden Ansprüche,
**dadurch gekennzeichnet , dass** die Sperrvorrichtung (10) und die Feststellvorrichtung (42) über die Redundanzzweige (16,18, 42) so ansteuerbar sind, dass bei aktivierter Feststellung des Flügels bei einem erkannten Fehler eines jeweiligen Redundanzzweiges (16,18) der Sperrvorrichtung (10) zunächst die Feststellvorrichtung (42) auslösbar und nach gelöster Feststellung des Flügels über wenigstens einen weiteren Redundanzzweig (16,18) der Sperrvorrichtung (10) die Sperre (14) aktivierbar ist.

## Claims

1. System (38) for holding open a leaf of a door, window or the like, comprising a drive (40) with at least one mechanical energy store, which is charged up by an opening movement of the leaf and is discharged with a closing movement of the leaf, and comprising a hold-open device (42) operating on the quiescent current principle with a control device,
**characterized in that** the hold-open device (42) has a permanent magnet unit (44) for holding open the leaf and at least one electric coil (46), which can be controlled via the control device such that the magnetic field is compensated and therefore the hold-open device (42) is released and the leaf freed,
wherein the system (38) further has a blocking device (10) for blocking, which means preventing the leaf that can be held open by the hold-open device (42) from being held open, having a control device (12) and a blocking unit (14) that can in particular be actuated by an electric motor and/or electromagnetically and can be controlled via the control device (12),
wherein the control device (12) is designed with single redundancy or multiple redundancy, the blocking unit (14) can be controlled via a corresponding number of redundancy branches (16, 18) of the blocking device (10), and the functionality of each of the various redundancy branches (16, 18) can be monitored via the control device (12) .

2. System according to Claim 1,
**characterized in that** the functionality of a respective redundancy branch (16, 18) can be monitored continuously by the control device (12).

3. System according to Claim 1 or 2,
**characterized in that** the functionality of a respective redundancy branch (16, 18) can be monitored by the control device (12) at predefined time intervals.

4. System according to at least one of the preceding claims,
**characterized in that** the control device (12) comprises at least two redundantly implemented control channels (20, 22) each assigned to a redundancy branch (16, 18).

5. System according to Claim 4,
**characterized in that** an individual, in particular electric-motor and/or electromagnetic, actuating device (24, 26) assigned to the relevant redundancy branch (16, 18) for actuating the blocking unit (14) can be respectively controlled via the various control channels (20, 22) of the control device (12).

6. System according to at least one of the preceding claims,
**characterized in that** an individual energy source (28, 30) is respectively assigned to the various redundancy branches (16, 18) for their supply with in particular electrical energy, wherein, in each case, at least one further redundancy branch (16, 18) can preferably also be supplied with energy via the energy source (28, 30) assigned to a respective redundancy branch.

7. System according to Claim 4 and 6,
**characterized in that** both the energy source (28, 30) assigned to the relevant redundancy branch and the energy source (28, 30) assigned to a respective further redundancy branch (16, 18) can be monitored via the control channel (20, 22) of a respective redundancy branch (16, 18).

8. System according to Claim 7,
**characterized in that** the various energy sources (28, 30) can be monitored continuously via the control channel (20, 22) of a respective redundancy branch (16, 18).

9. System according to Claim 7,
**characterized in that** the various energy sources (28, 30) can be monitored at predefinable time intervals via the control channel (20, 22) of a respective redundancy branch (16, 18).

10. System according to at least one of the preceding Claims 4 to 9,
**characterized in that** in particular when the hold-open device of the leaf has been released, to monitor the functionality of a respective redundancy branch (16, 18), an actuating unit (24, 26) assigned to the latter can be controlled through the control channel (20, 22) of the control device (12) that is assigned to the redundancy branch (16, 18) and, by using feedback (32, 34), this control channel (20, 22) can determine whether the blocking unit (14) has been activated or not.

11. System according to at least one of the preceding Claims 4 to 10,
**characterized in that** in particular when the hold-open device of the leaf has been activated, to monitor the functionality of a respective redundancy branch (16, 18), an actuating unit (24, 26) assigned to the latter can be controlled through the control channel (20, 22) that is assigned to the redundancy branch (16, 18), and the current flowing through the actuating unit (24, 26) can be monitored through this control channel (20, 22).

12. System according to at least one of the preceding Claims 4 to 11,
**characterized in that** the control device (12) is designed such that mutual monitoring of the various redundancy branches (16, 18) is carried out via its control channels (20, 22).

13. System according to at least one of the preceding claims,
**characterized in that** the control device (12) is designed such that when a fault is detected in a respective redundancy branch (16, 18), the blocking unit (14) can be activated via at least one further redundancy branch (16, 18) after the leaf hold-open device has been released.

14. System according to at least one of the preceding claims,
**characterized in that** a bistable blocking unit that can be actuated by an electric motor is provided as the blocking unit (14).

15. System according to Claim 14,
**characterized in that** an actuating unit (24, 26) for actuating the bistable blocking unit comprises an electric motor.

16. System according to one of Claims 1 to 13,
**characterized in that** a blocking unit that can be actuated electromagnetically is provided as the blocking unit (14).

17. System according to Claim 16,
**characterized in that** a bistable blocking unit that can be actuated electromagnetically is provided as the blocking unit (14).

18. System according to Claim 17,
**characterized in that** an actuating unit (24, 26) for actuating the blocking unit comprises two bistable electromagnets or a bistable electromagnet having two coil units.

19. System according to Claim 18,
**characterized in that** the armature of a respective bistable electromagnet for actuating the blocking unit (14) is or can be coupled to the blocking unit via a mechanical transmission.

20. System according to Claim 16,
**characterized in that** a blocking unit that can be actuated electromagnetically on the quiescent current principle is provided as the blocking unit (14).

21. System according to Claim 20,
**characterized in that** an actuating unit (24, 26) for actuating the blocking unit (14) comprises a permanent magnet and at least one electric coil assigned to the latter, wherein, when the electric coil is not energized, the blocking unit (14) is held in its deactivated state by the magnetic field of the permanent magnet and, when the electric coil is energized and compensation for the magnetic field of the permanent magnet is effected as a result, the blocking unit can be activated in particular by gravity, a spring force and/or the like.

22. System according to one of the preceding claims,
**characterized in that** the hold-open device (42) is designed with single redundancy or multiple redundancy, in particular with respect to the energy supply, the electrical control of the at least one coil (46) and/or the coil (46) itself and, to this end, comprises a corresponding number of redundancy branches (48).

23. System according to Claim 22,
**characterized in that** the redundancy branches (16, 18) for controlling the blocking unit (14) and the redundancy branches (48) for controlling the hold-open device (42) are at least partly implemented separately from one another, wherein the redundancy branches (16, 18 and 42) implemented separately from one another are or can be preferably connected to one another via a communications connection.

24. System according to Claim 22 or 23,
**characterized in that** the redundancy branches (16, 18) for controlling the blocking unit (14) and the redundancy branches (42) for controlling the hold-open device (42) at least partly comprise common components such as in particular common energy sources, a common control device or common microcontroller and/or the like, and/or common redundancy branches are provided for controlling the blocking unit (14) and for controlling the hold-open device (42).

25. System according to at least one of the preceding claims,
**characterized in that** the blocking device (10) and the hold-open device (42) can be controlled via the redundancy branches (16, 18, 42) such that when the hold-open device of the leaf has been activated and a fault is detected in a respective redundancy branch (16, 18) of the blocking device (10), firstly the hold-open device (42) can be released and, after the hold-open device of the leaf has been released via at least one further redundancy branch (16, 18) of the blocking device (10), the blocking unit (14) can be activated.

## Revendications

1. Système (38) permettant de bloquer un battant d'une porte, d'une fenêtre ou similaires, comprenant un entraînement (40) doté d'au moins un accumulateur d'énergie mécanique qui est chargé par un mouvement d'ouverture du battant et est déchargé par un mouvement de fermeture du battant, et comprenant un dispositif de blocage (42) fonctionnant selon le principe du courant en circuit fermé et doté d'un moyen de commande,
**caractérisé en ce que** le dispositif de blocage (42) présente une unité à aimant permanent (44) servant à bloquer le battant, et au moins une bobine électrique (46) qui peut être pilotée par le moyen de commande de telle sorte qu'une compensation du champ magnétique et donc un déclenchement du dispositif de blocage (42) et une libération du battant ont lieu, le système (38) présentant en outre un dispositif d'inhibition (10) permettant d'inhiber, c'est-à-dire d'empêcher le blocage du battant pouvant être bloqué par le dispositif de blocage (42), doté d'un moyen de commande (12) et d'un élément inhibiteur (14) pouvant être actionné, en particulier de manière électromotrice et/ou électromagnétique, et pouvant être piloté par le moyen de commande (12),
dans lequel le moyen de commande (12) est réalisé de manière une ou plusieurs fois redondante, l'élément inhibiteur (14) peut être piloté par un nombre correspondant de branches redondantes (16, 18) du dispositif d'inhibition (10) et la capacité de fonctionnement des différentes branches redondantes (16, 18) peut être surveillée respectivement par le moyen de commande (12).

2. Système selon la revendication 1, **caractérisé en ce que** la capacité de fonctionnement d'une branche redondante (16, 18) respective peut être surveillée en continu par le moyen de commande (12).

3. Système selon la revendication 1 ou 2, **caractérisé en ce que** la capacité de fonctionnement d'une branche redondante (16, 18) respective peut être surveillée par le moyen de commande (12) à des intervalles de temps prédéfinissables.

4. Système selon au moins l'une des revendications précédentes, **caractérisé en ce que** le moyen de commande (12) comprend au moins deux canaux de commande (20, 22) réalisés de manière redondante et respectivement associés à une branche redondante (16, 18).

5. Système selon la revendication 4, **caractérisé en ce que** les différents canaux de commande (20, 22) du moyen de commande (12) permettent de piloter respectivement un moyen d'actionnement propre (24, 26), en particulier électromoteur et/ou électromagnétique, associé à la branche redondante (16, 18) correspondante, pour l'actionnement de l'élément inhibiteur (14).

6. Système selon au moins l'une des revendications précédentes, **caractérisé en ce que** respectivement une source d'énergie propre (28, 30) est associée aux différentes branches redondantes (16, 18) en vue de leur alimentation en énergie électrique, ladite source d'énergie (28, 30) associée à une branche redondante respective permettant de préférence d'alimenter en énergie respectivement aussi au moins une autre branche redondante (16, 18).

7. Système selon les revendications 4 et 6, **caractérisé en ce que** le canal de commande (20, 22) d'une branche redondante (16, 18) respective, à la fois la source d'énergie (28, 30) associée à la branche redondante correspondante, et la source d'énergie (28, 30) associée à une autre branche redondante (16, 18) respective peuvent être surveillées.

8. Système selon la revendication 7, **caractérisé en ce que** les différentes sources d'énergie (28, 30) peuvent être surveillées en continu par le canal de commande (20, 22) d'une branche redondante (16, 18) respective.

9. Système selon la revendication 7, **caractérisé en ce que** les différentes sources d'énergie (28, 30) peuvent être surveillées par le canal de commande (20, 22) d'une branche redondante (16, 18) respective à des intervalles de temps prédéfinissables.

10. Système selon au moins l'une des revendications précédentes 4 à 9, **caractérisé en ce qu'**en particulier lorsque le blocage du battant est déclenché, pour la surveillance de la capacité de fonctionnement d'une branche redondante (16, 18) respective, une unité d'actionnement (24, 26) associée à celle-ci peut être pilotée par le canal de commande (20, 22), associé à la branche redondante (16, 18), du moyen de commande (12), et ce canal de commande (20, 22) permet de constater à l'aide d'une rétroaction (32, 34) si l'élément inhibiteur (14) a été activé ou non.

11. Système selon au moins l'une des revendications précédentes 4 à 10, **caractérisé en ce qu'**en particulier lorsque le blocage du battant est activé, pour la surveillance de la capacité de fonctionnement d'une branche redondante (16, 18) respective, une unité d'actionnement (24, 26) associée à celle-ci peut être pilotée par le canal de commande (20, 22), associé à la branche redondante (16, 18), du moyen de commande (12), et ce canal de commande (20, 22) permet de surveiller le courant passant à travers l'unité d'actionnement (24, 26).

12. Système selon au moins l'une des revendications précédentes 4 à 11, **caractérisé en ce que** le moyen de commande (12) est réalisé de telle sorte qu'une surveillance mutuelle des différentes branches redondantes (16, 18) est effectuée par ses canaux de commande (20, 22).

13. Système selon au moins l'une des revendications précédentes, **caractérisé en ce que** le moyen de commande (12) est réalisé de telle sorte qu'en cas d'erreur identifiée d'une branche redondante (16, 18) respective, l'élément inhibiteur (14) peut être activé par au moins une autre branche redondante (16, 18) une fois le blocage du battant libéré.

14. Système selon au moins l'une des revendications précédentes, **caractérisé en ce qu'**un élément inhibiteur bistable à actionnement électromoteur est prévu comme élément inhibiteur (14).

15. Système selon la revendication 14, **caractérisé en ce qu'**une unité d'actionnement (24, 26) comprend un moteur électrique pour l'actionnement de l'élément inhibiteur bistable.

16. Système selon l'une quelconque des revendications 1 à 13, **caractérisé en ce qu'**un élément inhibiteur à actionnement électromagnétique est prévu comme élément inhibiteur (14).

17. Système selon la revendication 16, **caractérisé en ce qu'**un élément inhibiteur à actionnement électromagnétique bistable est prévu comme élément inhibiteur (14).

18. Système selon la revendication 17, **caractérisé en ce qu'**une unité d'actionnement (24, 26) comprend pour l'actionnement de l'élément inhibiteur deux électroaimants bistables ou un électroaimant bistable avec deux unités de bobine.

19. Système selon la revendication 18, **caractérisé en ce que** l'induit d'un électroaimant bistable respectif peut être ou est couplé à l'élément inhibiteur par une transmission mécanique pour l'actionnement de l'élément inhibiteur (14).

20. Système selon la revendication 16, **caractérisé en ce qu'**un élément inhibiteur à actionnement électromagnétique selon le principe du courant en circuit fermé est prévu comme élément inhibiteur (14).

21. Système selon la revendication 20, **caractérisé en ce qu'**une unité d'actionnement (24, 26) comprend pour l'actionnement de l'élément inhibiteur (14) un aimant permanent et au moins une bobine électrique associée à celui-ci, dans lequel, lorsque la bobine électrique n'est pas alimentée, l'élément inhibiteur (14) est maintenu dans son état désactivé par le champ magnétique de l'aimant permanent, et lorsque la bobine électrique est alimentée et une compensation du champ magnétique de l'aimant permanent est ainsi provoquée, il peut être activé en particulier par la force de gravité, une force de ressort et/ou similaires.

22. Système selon l'une quelconque des revendications précédentes, **caractérisé en ce que** le dispositif de blocage (42) est réalisé de manière une ou plusieurs fois redondante, en particulier en termes d'alimentation en énergie, de pilotage électrique de ladite au moins une bobine (46) et/ou de la bobine (46) elle-même et comprend à cet effet un nombre correspondant de branches redondantes (48).

23. Système selon la revendication 22, **caractérisé en ce que** les branches redondantes (16, 18) pour le pilotage de l'élément inhibiteur (14) et les branches redondantes (48) pour le pilotage du dispositif de blocage (42) sont réalisées de manière au moins partiellement séparée les unes des autres, dans lequel les branches redondantes (16, 18 ou 42) réalisées séparément les unes des autres peuvent ou sont de préférence reliées les unes aux autres par une liaison de communication.

24. Système selon la revendication 22 ou 23, **caractérisé en ce que** les branches redondantes (16, 18) pour le pilotage de l'élément inhibiteur (14) et les branches redondantes (42) pour le pilotage du dispositif de blocage (42) comprennent au moins partiellement des composants communs, comme en particulier des sources d'énergie communes, un moyen de commande commun ou un microcontrôleur commun et/ou similaires, et/ou des branches redondantes communes sont prévues pour le pilotage de l'élément inhibiteur (14) et pour le pilotage du dispositif de blocage (42).

25. Système selon au moins l'une des revendications précédentes, **caractérisé en ce que** le dispositif d'inhibition (10) et le dispositif de blocage (42) peuvent être pilotés par des branches redondantes (16, 18, 42) de telle sorte que lorsque le blocage du battant est activé, en cas d'erreur identifiée d'une branche redondante (16, 18) respective du dispositif d'inhibition (10), d'abord le dispositif de blocage (42) peut être déclenché, et une fois le blocage du battant libéré, l'élément inhibiteur (14) peut être activé par au moins une autre branche redondante (16, 18) du dispositif d'inhibition (10).
